# FASCICULE DE BREVET EUROPEEN

(11) **EP 0 957 159 B1**
(45) Date de publication et mention de la délivrance du brevet: **09.10.2002**
(21) Numéro de dépôt: 99420117.6
(22) Date de dépôt: 12.05.1999
(51) Int. Cl.: C11D 17/00, C11D 3/39

(54) **Tablette détergente et procédé de fabrication**
Waschmitteltablette und Verfahren zu ihrer Herstellung
Detergent tablet and process thereof

(30) Priorité: 14.05.1998 FR 9806338
(43) Date de publication de la demande: 17.11.1999
(73) Titulaire: CHIMIOTECHNIC, F-69200 Venissieux (FR)
(72) Inventeur: Maitre, Jean-Louis, 69360 Solaize (FR)
(74) Mandataire: Vuillermoz, Bruno

(56) Documents cités:
- EP-A- 0 224 128
- EP-A- 0 481 547
- WO-A-97/03177
- DE-A- 4 404 279

## Description

L'invention se rapporte à une tablette détergente ainsi qu'à son procédé de fabrication.

On connaît diverses sortes de compositions détergentes pour le lavage de la vaisselle en machine.

On a ainsi proposé notamment des poudres ou des gels pour lave-vaisselle dont la quantité nécessaire est mesurée empiriquement par le consommateur qui les place dans le doseur dudit lave-vaisselle. Ce type de conditionnement n'est pas satisfaisant dans la mesure où le consommateur utilise la plupart du temps une trop faible ou une trop forte quantité de poudre ou de gel, conduisant ainsi soit à un mauvais lavage, soit à une surconsommation de produits.

Pour résoudre ce problème, on a proposé des tablettes dites monocouche constituées d'un mélange de composants tels que agents anti-calcaire, système enzymatique, agents de blanchiment, etc... Toutefois, ce type de tablettes présente l'inconvénient de conduire à la dissolution plus ou moins rapide et aléatoire des composants en fonction du cycle et de la température de lavage. De plus, les effets techniques des composants sont combinés de façon non rationnelle. En outre et surtout, on peut être amené à constater le dépôt d'un voile blanc sur la vaisselle, particulièrement apparent sur les verres, ce qui suggère un mauvais lavage ou rinçage et conduit à une dégradation rapide et apparente de la qualité de la vaisselle et à la perte de l'effet de transparence des verres.

Pour résoudre ce problème, on a proposé dans le document WO 97/03177 une tablette muticouches constituée d'au moins deux couches, dont une comprend un agent de blanchiment et un activateur de blanchiment, tandis que l'autre comprend un agent anti-corrosif.

Même si ce concept permet de séparer les deux actions, respectivement blanchiment et anticorrosion, on peut être amené à constater encore l'apparition du voile blanc sur la vaisselle et les verres en particulier. En d'autres termes, le système anti-calcaire n'a pas joué son rôle immédiatement, ou tout au moins de façon insuffisante.

Le document EP-A-0 481 547 décrit une pastille comprenant un noyau enrobé de deux couches consécutives. Dans un mode de réalisation préféré, le noyau contient l'agent de blanchiment, tandis que la couche externe est composée d'enzymes, le noyau et la couche externe étant séparés par une couche intermédiaire à base de polymère. Ce type de pastille présente dont l'inconvénient d'interrompre l'activité des différents constituants entre le moment où la couche externe est totalement dissoute et le moment où le noyau commence à se dissoudre.

Le document DE-A-4 404 279 décrit une tablette comprenant au moins trois couches, dont la couche centrale contient un agent de blanchiment. Il est en outre mentionné que la tablette peut contenir également des activateurs de blanchiment ou encore des enzymes. Cependant, rien n'est indiqué concernant la localisation exacte de ces différents constituants, de même que la séquence de dissolution de la tablette.

Le problème que se propose de résoudre l'invention est de fournir une tablette détergente multicouches permettant un lavage efficace en évitant notamment le dépôt d'un voile blanc sur la vaisselle.

Un autre problème que se propose de résoudre l'invention est de fournir une tablette multicouches, dont la séquence de dissolution permette notamment de séparer l'activité de l'agent de blanchiment de celle du système anti-corrosif.

Un autre problème que se propose de résoudre l'invention est de fournir une tablette multicouches qui reste stable lors du stockage. On a en effet constaté que dans les tablettes proposées jusqu'alors, le système enzymatique était dégradé en particulier par les agents de blanchiment ou le mélange agents de blanchiment/activateurs de blanchiment.

Pour résoudre l'ensemble de ces problèmes, l'invention propose une tablette détergente constituée d'une structure sandwich en au moins trois couches superposées, respectivement
- deux couches externes ;
- une couche médiane ;
**caractérisée** en ce que :
◆ les couches externes comprennent un agent anti-calcaire ;
◆ la couche médiane comprend un agent de blanchiment ;
◆ les couches externes présentent un temps de dissolution plus rapide que celui de la couche médiane et ont pour fonction de constituer des agents retardateurs à la dissolution de la couche médiane et donc de ses effets, en vue de permettre un prétraitement anti-calcaire de l'eau de lavage et donc l'obtention d'une eau pure pour le lavage ultérieur ;
la structure sandwich en au moins trois couches superposées permettant d'obtenir une séquence de dissolution de la tablette en deux temps à savoir :
- tout d'abord, la dissolution des deux couches externes,
- puis, lorsque les couches externes sont complètement dissoutes, la dissolution de la couche médiane.

Afin de permettre la dissolution rapide de l'agent anti-calcaire, et donc des couches externes, ledit agent anti-calcaire est hydraté, avantageusement préhydraté.

On pourra par exemple utiliser du tripolyphosphate préhydraté commercialisé par RHONE-POULENC sous la marque "RHODIAPHOS HPA 3,5".

Selon un mode de réalisation avantageux de l'invention, et pour permettre une séquence de dissolution homogène de la tablette, les couches externes ont une composition identique.

En pratique, la dissolution des couches externes est réalisée dans une gamme de temps comprise entre deux et sept minutes, avantageusement trois à cinq minutes.

De même, la dissolution de la couche médiane s'effectue dans une gamme de temps comprise entre 8 et 16 minutes, avantageusement 10 minutes.

Par ailleurs, le temps de dissolution de chacune des couches varie en fonction de la dureté de la pastille. En pratique, la dureté de la pastille est choisie entre 3 et 40 kilopascals (KP), avantageusement à 10 à 25 KP.

Comme déjà dit, la tablette de l'invention se présente sous forme de trois couches planes superposées l'une à l'autre par tassement de leur surface la plus large. De la sorte, la dissolution de la périphérie apparente de la couche intermédiaire lors de la première séquence est très limitée.

En pratique, le poids de la tablette de l'invention est d'environ 20 grammes, le poids de chacune des couches se répartissant comme suit :
- couches externes de 5 à 7 g
- couche médiane de 6 à 10 g.

De préférence, l'agent anti-calcaire est choisi dans le groupe comprenant le tripolyphosphate, le citrate de soude, les phosphonates organiques, les aminopolyalkylènephosphonates, les aminopolycarboxylates, les homo et/ou copolymères acryliques et maleiques acides ou sous forme neutralisées.

Pour permettre l'attaque des salissures, les deux couches externes comprennent un système enzymatique constitué d'enzymes du type protéase, amylase et lipase.

En outre, ces couches externes peuvent comprendre un agent alcalin, un agent tensioactif, un agent anti-ternissant notamment à l'égard de l'argenterie.

Comme déjà dit, c'est seulement lorsque les deux couches externes sont dissoutes, que débute l'action de la couche médiane.

En tant qu'agent de blanchiment, on utilise en pratique un agent de blanchiment choisi dans le groupe comprenant le perborate de soude mono ou tétrahydraté, le percarbonate de soude et le monopersulfate de soude.

Néanmoins, pour permettre un blanchiment de la vaisselle plus efficace après élimination du calcaire et des salissures, la couche médiane comprend en outre un activateur de blanchiment choisi dans le groupe comprenant le tétraacétylène diamine (TAED), le pentaacétylglucose (PAG), le tétraacétylglycoluryl (TAGU).

Pour permettre la complexation des ions métalliques et amener des effets dispersants, la couche médiane comprend en outre un agent complexant choisi dans le groupe comprenant le phosphonate ou les homopolymères d'acide acrylique ou copolymères d'acide acrylique et maléique.

Pour renforcer l'activité de lavage, la couche médiane comprend également un agent alcalin.

Pour éviter l'apparition de mousse, la couche médiane comprend un agent tensioactif à activité anti-mousse.

Du fait de la séparation de l'activité enzymatique de celle de blanchiment, on observe une très bonne stabilité au stockage de la tablette de l'invention. De plus, compte tenu du fait que le milieu peroxydant est sans eau libre, il n'y a que très peu de risque de perte d'oxygène actif. En d'autres termes, le système enzymatique n'est pas perturbé par le système peroxydant.

Cette caractéristique de stabilité optimisée permet de mettre en oeuvre des agents de blanchiment beaucoup plus peroxydant du type persulfate de soude ou encore composé chloré.

L'invention concerne également le procédé de fabrication de la tablette détergente pour le lavage de la vaisselle.

Selon ce procédé :
- on mélange tout d'abord les différents constituants destinés à former les couches externes ;
- parallèlement, on mélange les différents constituants destinés à former la couche centrale.;
- on dépose sur un support, puis on tasse partie du mélange destiné à former la première couche externe ;
- on dépose ensuite sur ladite première couche externe le mélange destiné à former la couche centrale, puis on tasse le complexe obtenu ;
- puis, on dépose sur la couche centrale la partie restante du mélange formant la seconde couche externe ;
- enfin, on presse la tablette obtenue.

Selon une caractéristique du procédé, on tasse la première couche externe et la couche centrale à une valeur de précompression comprise entre 10 kg/cm² et 100 kg/cm², tandis que le complexe obtenu est pressé à une valeur comprise entre 20 kg/cm² et 400 kg/cm².

En pratique, ladite tablette sera de forme ovale, parallélépipédique, prismatique tronquée ou non et pyramidale tronquée ou non de sorte à pouvoir être introduite dans le boîtier de la contre porte.

En effet, compte tenu du fait que la tablette ne doit agir que pendant le lavage, il est recommandé d'introduire ladite tablette dans le doseur de la contre-porte du lave-vaisselle.

Les caractéristiques de l'invention et les avantages qui en découlent ressortiront mieux des exemples de réalisation suivants.

Dans les deux exemples de réalisation suivants, on propose deux formulations différentes de la tablette de l'invention avec ou sans la présence de phosphate dans les couches externes (respectivement exemple 1 et exemple 2)

### Exemple 1 : tablette avec phosphate

On prépare tout d'abord un mélange dont chacun des constituants entre dans la composition des couches externes.
• *composition des couches externes en pourcentage en poids de la tablette finale :*

| | |
|---|---|
| tripolyphosphate | 22 |
| homopolymère acrylique (PM 4500) | 1 |
| protéase | 0,75 |
| amylase | 0,75 |
| colorant | traces |
| tensioactif : non ionique | 0,5 |
| granulé silicate/carbonate | 5 |

On dépose la première moitié sur un support, puis on la tasse en la soumettant à une force de précompression de 15 kg/cm².
On prépare ensuite un second mélange destiné à former la couche centrale.
• *composition de la couche médiane en pourcentage en poids de la tablette finale*

| | |
|---|---|
| phosphonate | 0,85 |
| perborate de soude | 7,5 |
| cogranulés silicate/carbonate | 15,44 |
| TAED | 4 |
| tensio actif non ionique | 1 |
| disilicate de soude | 10 |
| parfum | 0,20 |
| additif de pastillage | 1 |

On dépose le deuxième mélange sur la première couche externe, puis on le tasse en le soumettant à une force de précompression de 15 kg/cm².

On dépose enfin sur la couche centrale le mélange destiné à former la seconde couche externe, puis on soumet la tablette obtenue à une pression de 60 kg/cm².

La masse de la tablette obtenue est de 20 grammes, la masse de chaque couche se répartissant comme suit :
- couche supérieure et couche inférieure : 6 grammes
- couche médiane : 8 grammes

La dureté des tablettes obtenues mesurée à l'aide d'un appareil de SCHLEUNIGER est de 14 KP.

On procède ensuite à des tests de dissolution dans un lave vaisselle de marque MIELE ® dans les conditions suivantes : programme sans prélavage à 45°C, temps de lavage 18 minutes.

Les temps de dissolution (en minute) de chacune des couches sont représentés dans le tableau ci-après.

| | ESSAI 1 | ESSAI 2 | ESSAI 3 |
|---|---|---|---|
| Temps de dissolution de la couche médiane | 12 | 11 | 12 |
| temps de dissolution de la couche supérieure | 4 | 5 | 4 |
| temps de dissolution de la couche inférieure | 5 | 4 | 4 |

### Exemple 2 : tablette sans phosphate

La composition de chacune des couches externes et médiane est la suivante :
• *composition des couches externes en pourcentage en poids de la tablette finale*

| | |
|---|---|
| homopolymère acrylique (PM 4500) | 1,5 |
| phosphonate | 0, 425 |
| protéase | 0,85 |
| amylase | 0,85 |
| colorant | traces |
| tensio-actif non ionique | 0,5 |
| cogranulé carbonate silicate | 10,875 |
| citrate trisodique | 15 |

• *composition de la couche médiane en pourcentage en poids de la tablette finale*

| | |
|---|---|
| homopolymère acrylique (PM 4500) | 3 |
| perborate de soude | 12,5 |
| TAED | 4 |
| tensio actif non ionique | 1 |
| parfum | 0,2 |
| additif de pastillage | 1 |
| citrate de soude | 5 |
| cogranulé carbonate/ silicate | 13,3 |

Le poids des couches externes est de 6 grammes.

Le poids de la couche interne est égale à 8 grammes.

La dureté des tablettes obtenues mesurée à l'aide d'un appareil de SCHLEUNIGER est de 14 KP.

On procède ensuite à des tests de dissolution dans un lave vaisselle de marque MIELE ® dans les conditions suivantes : programme sans prélavage à 45°C, temps de lavage 18 minutes.

Les temps de dissolution (en minute) de chacune des couches sont représentés dans le tableau ci-après.

| | ESSAI 1 | ESSAI 2 | ESSAI 3 |
|---|---|---|---|
| Temps de dissolution de la couche médiane | 14 | 15 | 15 |
| temps de dissolution de la couche supérieure | 5 | 6 | 5 |
| temps de dissolution de la couche inférieure | 6 | 5 | 6 |

Les avantages de l'invention ressortent bien de la description.

On notera notamment le séquencage des dissolutions des couches externes et de la couche médiane permettant d'épurer l'eau de lavage avant le lavage proprement dit et ainsi de ne pas obtenir de voile blanc sur la vaisselle et notamment sur les verres.

On notera en outre l'intérêt de séparer les couches externes à base d'agents anti-calcaires et d'agents enzymatiques de la couche médiane à base d'agents de blanchiment en vue d'optimiser la stabilité de la tablette lors de son stockage.

## Revendications

1. Tablette détergente constituée d'une structure sandwich en au moins trois couches superposées, respectivement :
- deux couches externes ;
- une couche médiane ;
**caractérisée en ce que** :
◆ les couches externes comprennent un agent anti-calcaire ;
◆ la couche médiane comprend un agent de blanchiment ;
◆ les couches externes présentent un temps de dissolution plus rapide que celui de la couche médiane et ont pour fonction de constituer des agents retardateurs à la dissolution de la couche médiane et donc de ses effets, en vue de permettre un prétraitement anti-calcaire de l'eau de lavage et donc l'obtention d'une eau pure pour le lavage ultérieur ;
la structure sandwich en au moins trois couches superposées permettant d'obtenir une séquence de dissolution de la tablette en deux temps à savoir :
• tout d'abord, la dissolution des deux couches externes,
• puis, lorsque les couches externes sont complètement dissoutes, la dissolution de la couche médiane.

2. Tablette selon la revendication 1, **caractérisée en ce que** les deux couches externes ontune composition identique.

3. Tablette selon la revendication 2, **caractérisée en ce que** les deux couches externes comprennent en outre un système enzymatique.

4. Tablette selon l'une des revendications 1 à 3, **caractérisée en ce que** l'agent anti-calcaire est préhydraté et choisi dans le groupe comprenant le tripolyphosphate, le citrate de soude,les phosphonates organiques, les aminopolyalkylènephosphonates, les aminopolycarboxylates, les homo et/ou copolymères acryliques et maleiques acides ou sous forme neutralisées.

5. Tablette selon l'une des revendications 1 à 4, **caractérisée en ce que** l'agent de blanchiment est choisi dans le groupe comprenant le perborate de soude mono ou tétrahydraté, le percarbonate de soude et le monopersulfate de soude.

6. Tablette selon l'une des revendications 1 à 5, **caractérisée en ce que** la dissolution des couches externes est réalisée dans une gamme de temps comprise entre deux et sept minutes, avantageusement entre trois minutes et cinq.

7. Tablette selon l'une des revendications 1 à 6, **caractérisée en ce que** la dissolution de la couche médiane s'effectue dans une gamme de temps comprise entre huit et seize minutes, avantageusement dix minutes.

8. Tablette selon l'une des revendications 1 à 7, **caractérisée en ce que** le poids de chacune des couches est réparti comme suit :
- couches externes : 5 à 7 g
- couche médiane : 6 à 10 g

9. Tablette selon l'une des revendications 1 à 8, **caractérisée en ce que** la dureté de ladite tablette est choisie entre 3 et 40 kilopascals.

10. Procédé de fabrication de la tablette objet de l'une des revendications 1 à 9 selon lequel :
• on mélange tout d'abord les différents constituants destinés à former les couches externes ;
• parallèlement, on mélange les différents constituants destinés à former la couche centrale ;
• on dépose sur un support, puis on tasse partie du mélange destiné à former la première couche externe ;
• on dépose ensuite sur ladite première couche externe le mélange destiné à former la couche centrale, puis on tasse le complexe obtenu ;
• puis, on dépose sur la couche centrale la partie restante du mélange formant la seconde couche externe ;
• enfin, on presse la tablette obtenue.

11. Procédé selon la revendication 10, **caractérisé en ce que** l'on tasse la première couche externe et la couche centrale à une valeur de précompression comprise entre 10 kg/cm² et 100 kg/cm², tandis que le complexe obtenu est pressé à une valeur comprise entre 20 kg/cm² et 400 kg/cm².

## Patentansprüche

1. Waschmitteltablette, bestehend aus einer Sandwichstruktur aus mindestens drei übereinander liegenden Schichten, jeweils:
- zwei äußeren Schichten;
- einer mittleren Schicht;
**dadurch gekennzeichnet, dass**:
■ die äußeren Schichten ein Anti-Kalkmittel umfassen;
■ die mittlere Schicht ein Bleichmittel umfasst;
■ die äußeren Schichten eine schnellere Auflösezeit zeigen als die mittlere Schicht und damit als Mittel zur Verzögerung der Auflösung der mittleren Schicht und demzufolge ihrer Wirkungen zu fungieren, im Hinblick darauf, eine Anti-Kalk-Vorbehandlung des Waschwassers und demzufolge das Erlangen von reinem Wasser für die weitere Reinigung zu ermöglichen;
es die Sandwichstruktur aus mindestens drei übereinander liegenden Schichten erlaubt eine Auflösungssequenz der Tablette zu zwei Zeiten zu erhalten, nämlich:
• zuerst die Auflösung der zwei äußeren Schichten;
• dann, wenn die äußeren Schichten vollständig aufgelöst sind, die Auflösung der mittleren Schicht.

2. Tablette gemäß Anspruch 1, **dadurch gekennzeichnet, dass** die beiden äußeren Schichten eine identische Zusammensetzung haben.

3. Tablette gemäß Anspruch 2, **dadurch gekennzeichnet, dass** die beiden äußeren Schichten unter anderem ein enzymatisches System umfassen.

4. Tablette gemäß einem der Ansprüche 1 bis 3,
**dadurch gekennzeichnet, dass** das Anti-Kalkmittel vorhydratisiert ist und ausgewählt ist aus der Gruppe, die Tripolyphosphat, Natriumcitrat, organische Phosphonate, Aminopolyalkylenphosphonate, Aminopolycarboxylate, homo- und/oder copolymere Acryl- und Maleinsäuren oder neutralisierter Form, umfasst.

5. Tablette gemäß einem der Ansprüche 1 bis 4,
**dadurch gekennzeichnet, dass** das Bleichmittel ausgewählt ist aus der Gruppe, die Natriumperborat-Mono- oder Tetrahydrat, Natriumpercarbonat und Natriummonopersulfat, umfasst.

6. Tablette gemäß einem der Ansprüche 1 bis 5,
**dadurch gekennzeichnet, dass** die Auflösung der äußeren Schichten in einem Zeitrahmen erfolgt, der zwischen zwei und sieben Minuten, bevorzugterweise zwischen drei und fünf Minuten liegt.

7. Tablette gemäß einem der Ansprüche 1 bis 6,
**dadurch gekennzeichnet, dass** sich die Auflösung der mittleren Schicht in einem Zeitrahmen vollzieht, der zwischen acht und sechzehn Minuten, bevorzugterweise 10 Minuten, liegt.

8. Tablette gemäß einem der Ansprüche 1 bis 7,
**dadurch gekennzeichnet, dass** sich das Gewicht einer jeden Schicht wie folgt verteilt:
- äußere Schichten: 5 bis 7 g
- mittlere Schicht: 6 bis 10 g.

9. Tablette gemäß einem der Ansprüche 1 bis 8,
**dadurch gekennzeichnet, dass** die Härte der genannten Tablette zwischen 3 und 40 Kilopascal gewählt wird.

10. Verfahren zur Herstellung der Tablette, die Gegenstand eines der Ansprüche 1 bis 9 ist, wobei:
• man zuerst die verschiedenen Bestandteile mischt, die dafür bestimmt sind, die äußeren Schichten auszubilden;
• man parallel die verschiedenen Bestandteile mischt, die dafür bestimmt sind, die zentrale Schicht auszubilden;
• man einen Teil der Mischung, der für die Ausbildung der ersten äußeren Schicht bestimmt ist, auf einem Träger ablegt und diesen dann zusammendrückt;
• man danach die Mischung, die für die Ausbildung der zentralen Schicht bestimmt ist, auf der genannten ersten äußeren Schicht ablegt und man dann den erhaltenen Komplex zusammendrückt;
• man dann den verbliebenen Teil der Mischung, der die zweite äußere Schicht ausbildet, auf der zentralen Schicht ablegt;
• man zuletzt die erhaltene Tablette verpresst.

11. Verfahren gemäß Anspruch 10, **dadurch gekennzeichnet, dass** man die erste äußere Schicht und die mittlere Schicht bei einem Vorverdichtungswert zusammendrückt, der zwischen 10 kg/cm² und 100 kg/cm² liegt, während der erhaltene Komplex bei einem Wert verpresst wird, der zwischen 20 kg/cm² und 400 kg/cm² liegt.

## Claims

1. Detergent tablet consisting of a sandwich structure in the form of at least three superposed layers, respectively:
- two outer layers;
- a middle layer;
**characterized in that**:
◆ the outer layers comprise an antiscaling agent;
◆ the middle layer comprises a bleaching agent;
◆ the outer layers exhibit a quicker dissolution time than that for the middle layer and are designed to constitute agents retarding the dissolution of the middle layer and therefore its effects, so as to allow an antiscaling pretreatment of the washing water and therefore the obtaining of pure water for subsequent washing;
the sandwich structure in the form of at least three superposed layers making it possible to obtain a tablet dissolution sequence in two stages, namely:
• first of all, the dissolution of the two outer layers,
• then, when the outer layers have dissolved completely, the dissolution of the middle layer.

2. Tablet according to Claim 1, **characterized in that** the two outer layers have an identical composition.

3. Tablet according to Claim 2, **characterized in that** the two outer layers comprise, in addition, an enzymatic system.

4. Tablet according to one of Claims 1 to 3, **characterized in that** the antiscaling agent is prehydrated and chosen from the group comprising tripolyphosphate, sodium citrate, organic phosphonates, aminopolyalkylenephosphonates, aminopolycarboxylates, acrylic and maleic homo- and/or copolymers which are acidic or in neutralized form.

5. Tablet according to one of Claims 1 to 4, **characterized in that** the bleaching agent is chosen from the group comprising sodium perborate mono- or tetrahydrate, sodium percarbonate and sodium monopersulphate.

6. Tablet according to one of Claims 1 to 5, **characterized in that** the dissolution of the outer layers is carried out in a time interval of between two and seven minutes, advantageously between three and five minutes.

7. Tablet according to one of Claims 1 to 6, **characterized in that** the dissolution of the middle layer occurs in a time interval of between eight and sixteen minutes, advantageously ten minutes.

8. Tablet according to one of Claims 1 to 7, **characterized in that** the weight of each of the layers is distributed as follows:
- outer layers: 5 to 7 g
- middle layer: 6 to 10 g.

9. Tablet according to one of Claims 1 to 8, **characterized in that** the hardness of the said tablet is chosen between 3 and 40 kilopascal.

10. Process for manufacturing the tablet which is the subject of one of Claims 1 to 9, according to which:
• the various constituents intended to form the outer layers are first of all mixed;
• in parallel, the various constituents intended to form the central layer are mixed;
• the portion of the mixture intended to form the first outer layer is placed on a support and then compacted;
• the mixture intended to form the central layer is then placed on the said first outer layer and then the complex obtained is compacted;
• the remaining portion of the mixture forming the second outer layer is then placed on the central layer;
• finally, the tablet obtained is pressed.

11. Process according to Claim 10, **characterized in that** the first outer layer and the central layer are compacted to a precompression value of between 10 kg/cm² and 100 kg/cm², while the complex obtained is pressed to a value of between 20 kg/cm² and 400 kg/cm².
